# EUROPÄISCHE PATENTSCHRIFT

(11) **EP 1 442 880 B1**
(45) Veröffentlichungstag und Bekanntmachung des Hinweises auf die Patenterteilung: **28.06.2006**
(21) Anmeldenummer: 03023047.8
(22) Anmeldetag: 14.10.2003
(51) Int. Cl.: B41F 21/00, B65H 29/02

(54) **Bogenverarbeitende Maschine**
Sheet processing device
Machine de traitement de feuilles

(30) Priorität: 10.12.2002 DE 10257497
(43) Veröffentlichungstag der Anmeldung: 04.08.2004
(73) Patentinhaber: Koenig & Bauer Aktiengesellschaft, 97080 Würzburg (DE)
(72) Erfinder: Zimmermann, Hans, 01855 Sebnitz (DE); Grossmann, Karsten, 01689 Weinböhla (DE)

(56) Entgegenhaltungen:
- EP-A- 0 771 649
- FR-A- 2 126 798
- US-A- 4 854 231
- US-A- 5 873 309
- US-A1- 2002 135 123

## Beschreibung

Die vorliegende Erfindung bezieht sich auf eine bogenverarbeitende Maschine, insbesondere Bogendruckmaschine, mit mindestens einem Druck-/oder Lackwerk, einem Bogenfördermodul und einem bedruckte und/oder lackierte Bogen in einem Stapelraum zu einem Auslegerstapel ablegenden Ausleger gemäß dem Oberbegriff von Patentanspruch 1.

Bogendruckmaschinen mit Auslegern, deren Stapelkapazität an eine bestimmte Produktionsspezifik angepasst ist, sind allgemein bekannt.
Man unterscheidet innerhalb einer Baureihe zumeist zwischen Druckmaschinenkonfigurationen mit sogenannten Normalstapelauslegern und Hochstapelauslegern. Während erstere bevorzugt beim Bedrucken von Papier Verwendung finden, werden letztere insbesondere beim Bedrucken von Kartonbogen verwendet, die auf Grund ihrer geringen Dichte zu hohen Stapeln aufgestapelt werden können, wobei die unteren Bogen des Stapels nur vergleichsweise geringen Druckkräfte ausgesetzt sind.
Die genannten Auslegerbauformen gleichen sich in ihrem grundsätzlichen Aufbau. Die Höhe der Gestellwände und die Länge der Führungsbahnen der umlaufenden Bogentransportsysteme unterscheidet sich jedoch bei den beiden Bauformen.
Nachteilig ist daran, dass mehrere Auslegertypen benötigt werden und dass zur Erhöhung der Stapelkapazität stets der gesamte Ausleger ausgetauscht werden muss.

Nach einer anderen bekannten Lösung wird die gesamte Druckmaschine einschließlich des Anlegers und der Druckwerke auf ein Podest gestellt, damit unterhalb des Auslegers genügend Raum zur Aufnahme eines Auslegerstapels großer Stapelhöhe entsteht.
Der Nachteil dieser Lösung besteht darin, dass die Ausbildung eines Podestes für die gesamte Maschine sehr kostenintensiv ist, zumal die erhöhten Aggregate durch eine sich längs der Druckmaschine erstreckende zusätzliche Galerie zugänglich gemacht werden müssen.

Es ist auch bekannt, den Anleger und die Druckwerke einer Druckmaschine in der Fundamentebene anzuordnen und nur im Bereich des Auslegerstapels unterhalb der Fundamentebene eine Grube vorzusehen, in die der Auslegerstapel versenkt werden kann. Das erweist sich im Zusammenhang mit dem Abtransport des Auslegerstapels zumeist als aufwändig und erfordert eine vertiefte Anordnung der entsprechenden Entsorgungseinrichtungen. Die Ausbildung der Grube ist zudem oft nicht möglich, was z.B. immer dann der Fall ist, wenn die Druckmaschine nicht im untersten Geschoss eines Gebäudes untergebracht ist.

Aus der US 5 873 309 ist eine Druckmaschine bekannt, zwischen deren in Bogenförderrichtung letzten Druckwerk und dem Ausleger eine Einrichtung zur Obertlächenbehandlung mit zwei Modulen zur Bogenförderung angeordnet ist.
Den Modulen sind Trocknungseinrichtungen zugeordnet.

Aufgabe der vorliegenden Erfindung ist es, eine bogenverarbeitende Maschine zu schaffen, die flexibel einsetzbar und bei ebenerdiger Installation ohne konstruktive Veränderung des Auslegers wahlweise für Normalstapelbetrieb oder Hochstapelbetrieb konfigurierbar ist.

Erfindungsgemäß wird diese Aufgabe mit einer bogenverarbeitenden Maschine der eingangs genannten Art gelöst, die die Merkmale des Patentanspruchs 1 aufweist.

Vorteilhafte Ausgestaltungen sind Gegenstand der Unteransprüche.

Die erfindungsgemäße bogenverarbeitende Maschine hat den Vorteil, dass sie in einfacher Weise nur durch Zwischenschaltung eines oder mehrerer Bogentransportmodule mit stufenweise veränderlicher Stapelkapazität ausgebildet werden kann. Das kommt bei der Erstinstallation einer Druckmaschine zum Tragen und ermöglicht auch deren spätere Umrüstung im Sinne einer Verkleinerung/Vergrößerung der Stapelkapazität des Auslegers. Bei der Umrüstung findet der baulich unveränderte Ausleger Verwendung, der lediglich in einer Ebene mit den übrigen Aggregaten oder demgegenüber erhöht angeordnet werden muss. Dazu kann nach einer Weiterbildung der Erfindung unterhalb des Auslegers eine Gestellerhöhung vorgesehen sein. Nach einer anderen Ausführungsform ist der Ausleger zur Anpassung an das Niveau der Bogenübergabe höhenverstellbar ausgebildet.
Eine weiterer Vorteil der Erfindung besteht darin, dass sie auch in den Fällen, in denen keine Grube zur Aufnahme des Auslegerstapels ausbildbar ist, eine Vergrößerung der Stapelkapazität des Auslegers ermöglicht. Die erreichbare Stapelkapazität wird in diesen Fällen nicht durch die Bauform des Auslegers vorgegeben und kann im Bedarfsfall auch über die Stapelkapazität eines bekannten Hochstapelauslegers hinausgehen. Das wird durch die Anordnung mehrerer Bogenfördermodule vor dem Ausleger ermöglicht.

Ein weiterer Vorteil besteht darin, dass mit Anordnung des Bogenfördermoduls Bauraum für den Anbau diverser Zusatzeinrichtungen geschaffen wird.

Die bogenverarbeitende Maschine ist in Art eines modularen System aufgebaut, so dass sich ihre einzelnen Aggregate, wie Druck-/Lackwerke und ein oder mehrere Bogenfördermodule in frei wählbarer Reihenfolge miteinander verbinden lassen, soweit dies technologisch sinnvoll ist. Dazu sind an allen Aggregaten entsprechende Schnittstellen vorgesehen, die für einen durchgehenden Bogenlauf erforderlich sind und insbesondere eine antriebs- und steuer technische Kopplung ermöglichen. Dem gemäß kann der Bogenfördermodul auch direkt nach dem Anleger oder zwischen zwei Druck-/Lackwerken angeordnet sein.
Im zusammengefügten Zustand sind die Verbindungslinien der Mittelpunkte von miteinander zusammenwirkenden, in Bogenlaufrichtung nacheinander angeordneten bogenführenden Zylindern unterschiedlicher Aggregate im gleichen Winkel (Zylinderwinkel) zur Horizontalen geneigt.
Das gilt auch, wenn die Bogenübergabe zwischen einem bogenführenden Zylinder und einem Kettenfördersystem erfolgt, wobei dann der Mittelpunkt der Kreisbahn, den die Greiferwagen des Kettenfördersystems im Umlenkbereich beschreiben, an die Stelle des Zylindermittelpunktes tritt.

Der Bogenfördermodul umfasst gemäß einer vorteilhaften Weiterbildung der Erfindung eine Bogenfördereinrichtung und einen dieser in Bogenlaufrichtung nachgeordneten ersten Bogenführungszylinder. Die Bogenfördereinrichtung ist bevorzugt als Bogenführungstrommel oder als Kettenfördersystem ausgebildet. Zur Anpassung an die Bauweise der Druckmaschine kann der Bogenfördermodul auch drei hintereinander angeordnete Bogenführungszylinder bzw. Bogenführungstrommeln umfassen.

Gemäß einer Weiterbildung der Erfindung umfasst der Ausleger ein dem Transport dienendes Kettenfördersystem, das in Bogenlaufrichtung einem zweiten Bogenführungszylinder nachgeordnet ist.

Nach einer anderen Weiterbildung ist dem Bogenfördermodul eine Trocknungseinrichtung, eine Pudereinrichtung, eine Absaugeinrichtung, eine Stanzeinrichtung, einer Perforiereinrichtung, eine Nummeriereinrichtung, eine Schneideinrichtung, eine Qualitätsüberwachungseinrichtung oder eine Bildinspektionseinrichtung oder eine beliebige Kombination mehrerer der genannten Einrichtungen zugeordnet.

Anhand eines Ausführungsbeispiels soll die nachfolgende Erfindung näher erläutert werden. In den dazugehörigen Zeichnungen zeigt:
- Fig. 1: eine Bogendruckmaschine, deren Ausleger direkt mit einem Druck-/Lackwerk verbunden ist;
- Fig. 2: eine Bogendruckmaschine, deren Ausleger unter Zwischenschaltung eines Bogenfördermoduls mit einem Druck-/Lackwerk verbunden ist;
- Fig. 3: eine Bogendruckmaschine mit einem Ausleger, der ein Kettenfördersystem mit vorgelagertem Bogenführungszylinder und ein Auslagedruckwerk/-lackwerk umfasst und
- Fig. 4: eine Bogendruckmaschine, deren Ausleger ein Auslagedruckwerk/-lackwerk umfasst und unter Zwischenschaltung eines Bogenfördermoduls mit einem Druck-/Lackwerk verbunden ist.

Die in Fig. 1 dargestellte Bogendruckmaschine ist modular in Aggregatbauweise aufgebaut. Sie umfasst einen nicht dargestellten Anleger, einen der Ablage von bedruckten und/oder lackierten Bogen dienenden Ausleger 5 und mehrere zwischen Anleger und Ausleger 5 angeordnete Druckwerke 1. Die Druckwerke 1 weisen einen über den Gummituchzylinder 4 mit dem Druckzylinder 2 zusammenwirkenden Druckformzylinder 3 und einen in Bogenförderrichtung diesem nachgeordneten weiteren bogenführenden Zylinder auf und bringen jeweils eine Druckfarbe auf die vom Anleger vereinzelten Bogen auf. Das in Bogenförderrichtung letzte Druckwerk 1 ist unmittelbar mit dem Ausleger 5 verbunden. Der Ausleger 5 ist in bekannter Weise aufgebaut und weist paarweise angeordnete vordere und hintere Kettenräder 6 auf, über die Greiferwagen 8 tragende Förderketten 10 umlaufen. Unterhalb des hinteren Kettenrades 6 erstreckt sich der Stapelraum, in dem ein Stapelträger 20 angeordnet ist, auf dem die bedruckten und/oder lackierten Bogen zu einem Auslegerstapel 9 abgestapelt werden. Der Stapelträger 20 wird von Stapelhubketten 7 getragen, die ihn bei Anwachsen des Auslegerstapels während des Fortdrucks schrittweise absenken, bis die maximale Stapelhöhe erreicht ist. Der Anleger, die Druckwerke 1 und der Ausleger 5 sind in einer Aufstellebene angeordnet, so dass die Bogen zwischen benachbarten bogenführenden Zylindern verschiedener Druckwerke 1 und vom dem in Bogenförderrichtung letzten Druckwerk 1 zu den Greiferwagen 8 des Auslegers 5 auf einem ersten Niveau 17 übergeben werden.
Der bei dieser Anordnung zur Aufnahme des Auslegerstapels 9 zur Verfügung stehende Stapelraum ist für die Verarbeitung von Papier zumeist ausreichend, das nur zu Stapeln mit vergleichsweise geringer Stapelhöhe aufgestapelt werden kann, um die Druckbeanspruchung der unteren Bogen zu begrenzen.

Fig. 2 zeigt die Bogendruckmaschine in einer Konfiguration für die Verabreitung von Karton, bei der der Stapelraum im Ausleger 5 und damit auch die Stapelkapazität des Auslegerstaples 9 vergrößert ist.

Zwischen dem in Bogenförderrichtung letzten Druckwerk 1 und dem Ausleger 5 ist ein Bogefördermodul 12 angeordnet. Dieser umfasst eine als Bogenführungstrommel ausgebildete Bogenfördereinrichtung 13, der ein erster Bogenführungszylinder 14 nachgeordnet ist.
Die Bogenführungstrommel übernimmt die Bogen von einem bogenführenden Zylinder des ihr vorgelagerten Druckwerkes 1 auf einem ersten Niveau 17.
Ist der Ausleger 5, wie in Fig.1 dargestellt, direkt mit einem Druckwerk 1 verbunden, erfolgt auf dem ersten Niveau 17 die Bogenübergabe zwischen dem bogenführenden Zylinder des Druckwerks 1 und den Greiferwagen 8.
Der Bogenfördermodul 12 überführt die Bogen auf ein gegenüber dem ersten höheres zweites Niveau 18, wo die Übergabe an die Greiferwagen 8 des Auslegers 5 erfolgt, der zur Anpassung an das zweite Niveau 18 unter Vergrößerung des Stapelraums um den Betrag X erhöht angeordnet ist. Dazu ist eine Gestellerhöhung 16 vorgesehen, die unterhalb des Auslegers 5 angeordnet werden kann.
Der bei der Bogenübergabe an den Bogenfördermodul 12 maßgebliche Zylinderwinkel ist dabei gleich dem Zylinderwinkel bei der Bogenübergabe vom Bogenfördermodul 12 an ein nachgeordnetes Aggregat. Im Vergleich zu der Stellung der bogenführenden Zylinder innerhalb der Druckwerke 1, ist der erste Bogenführungszylinder 14 um den Winkel b verdreht gegenüber der als Bogenführungstrommel ausgebildeten Bogenfördereinrichtung 13 angeordnet.

Die Fig. 3 und 4 zeigen eine Ausführungsform der Erfindung am Beispiel einer Bogendruckmaschine, deren Ausleger 5 einen zweiten Bogenführungszylinder 15 und ein Auslagedruck/-lackwerk 21 umfasst, dessen Druckzylinder der zweite Bogenführungszylinder 15 bildet. Die dem Ausleger 5 vorgelagerten Druck-/Lackwerke 1 weisen jeweils einen Druckzylinder 2 auf, dem ein bogenführender Zylinder nachgeordnet ist. Der Ausleger 5 ist entweder direkt (Fig. 3) oder unter Zwischenschaltung des Bogenfördermoduls 12 (Fig. 4) mit einem Druck-/Lackwerk 1 in beschriebener Weise verbindbar ausgeführt.

Dem Bogenfördermodul 12 sind mehrere Trockner 11 zugeordnet, die als Strahlungstrockner und Heisslufttrockner ausgebildet sind.

### Bezugszeichen

- 1: Druckwerk-/Lackwerk
- 2: Druckzylinder
- 3: Druckformzylinder
- 4: Gummituchzylinder
- 5: Ausleger
- 6: Kettenrad
- 7: Stapelhubkette
- 8: Greiferwagen
- 9: Auslegerstapel
- 10: Förderkette
- 11: Trockner
- 12: Bogenfördermodul
- 13: Bogenfördereinrichtung
- 14: erster Bogenführungszylinder
- 15: zweiter Bogenführungszylinder
- 16: Gestellerhöhung
- 17: erstes Niveau
- 18: zweites Niveau
- 19:
- 20: Stapelträger
- 21: Auslagedruck/Lackwerk

## Patentansprüche

1. Modulare bogenverarbeitende Maschine, insbesondere Bogendruckmaschine, die mindestens ein Druck-/oder Lackwerk (1), ein Bogenfördermodul (12) und einen bedruckten und/oder lackierte Bogen in einem Stapelraum ablegenden Ausleger (5) mit einem Kettenrad (6) umfasst, wobei der Ausleger (5) mit dem mindestens einen Druck-/oder Lackwerk (1) verbindbar ist,
derart, dass das mindestens eine Druck-/oder Lackwerk (1) die Bogen auf einem ersten Niveau (17) an den mit ihm verbundenen Ausleger (5) übergibt, wobei das Bogenfördermodul (12) wahlweise zwischen dem Ausleger (5) und dem Druck-/oder Lackwerk (1) zwischengeschaltet werden kann und wobei im zusammengefügten Zustand die Verbindungslinien von miteinander zusammenwirkenden, in Bogenlaufrichtung nacheinander angeordneten bogenführenden Zylindern der Druck-/oder Lackwerke (1) und zwischen nacheinander angeordneten bogenführenden Zylinder der Druck-/oder Lackwerke (1) und dem Kettenrad (6) im gleichen Winkel (α) zur Horizontalen geneigt sind,
**dadurch gekennzeichnet, dass**
das Bogenfördermodul (12) eine Bogenfördereinrichtung (13) und einen Bogenführungszylinder (14), dessen Verbindungslinie um einen (zweiten) Winkel (β) gegenüber der besagten Bogenförderelnrichtung (13) verdreht ist, umfasst, derart dass die Bogen von dem Bogenfördermodul (12) auf ein zweites, gegenüber dem ersten höheres zweites Niveau (18) überführbar und unter Winkel (α) an den zur Anpassung an das zweite Niveau (18) erhöht anordenbaren Ausleger (5) übergebbar ist.

2. Bogenverarbeitende Maschine nach Anspruch 1, **dadurch gekennzeichnet, dass** der Bogenfördermodul (12) eine Bogenfördereinrichtung (13) umfasst, der in Bogenförderrichtung ein erster Bogenführungszylinder (14) nachgeordnet ist.

3. Bogenverarbeitende Maschine nach Anspruch 2, **dadurch gekennzeichnet, dass** die Bogenfördereinrichtung (13) als Bogenführungstrommel ausgebildet ist.

4. Bogenverarbeitende Maschine nach Anspruch 2, **dadurch gekennzeichnet, dass** als Bogenfördereinrichtung (13) ein erstes Kettenfördersystem vorgesehen ist.

5. Bogenverarbeitende Maschine nach Anspruch 1, **dadurch gekennzeichnet, dass** der Ausleger (5) einen zweiten Bogenführungszylinder (15), dem in Bogenlaufrichtung ein zweites Kettenfördersystem nachgeordnet ist, umfasst.

6. Bogenverarbeitende Maschine nach Anspruch 5, **dadurch gekennzeichnet, dass** als zweiter Bogenführungszylinder (15) der Druckzylinder eines Auslagedruck-/Lackwerkes (21) vorgesehen ist.

7. Bogenverarbeitende Maschine nach einem der vorhergehenden Ansprüche, **dadurch gekennzeichnet, dass** dem Bogenfördermodul (12) eine Trocknungseinrichtung, eine Pudereinrichtung, eine Absaugeinrichtung, eine Stanzeinrichtung, eine Perforiereinrichtung, eine Nummeriereinrichtung, eine Schneideinrichtung, eine Rilleinrichtung oder eine Qualitätsüberwachungseinrichtung zugeordnet ist.

8. Bogenverarbeitende Maschine nach einem der vorhergehenden Ansprüche, **dadurch gekennzeichnet, dass** eine zur Anpassung an das zweite Niveau (18) unterhalb des Auslegers anordenbare Gestellerhöhung (16) vorgesehen ist.

9. Bogenverarbeitende Maschine nach einem der vorhergehenden Ansprüche, **dadurch gekennzeichnet, dass** der Ausleger (5) zur Anpassung an das erste beziehungsweise zweite Niveau (17, 18) höhenverstellbar ausgeführt ist.

## Claims

1. Modular sheet-processing machine, particularly sheet printing machines, which comprises at least one printing mechanism or coating mechanism (1), a sheet conveying module (12) and a delivery unit (5), which deposits printed and/or coated sheets in a stack space, with a chainwheel (6), wherein the delivery unit (5) is connectible with the at least one printing mechanism or coating mechanism (1) in such a manner that the at least one printing mechanism or coating mechanism (1) transfers the sheets at a first level (17) to the delivery unit (5) connected therewith, wherein the sheet conveying module (12) can be selectably connected between the delivery unit (5) and the printing mechanism or coating mechanism (1) and wherein in the combined state the connecting lines of mutually cooperating sheet-conducting cylinders, which are arranged in succession in sheet running direction, of the printing mechanisms or coating mechanisms (1) and between successively arranged sheet-conducting cylinders of the printing mechanisms or coating mechanisms (1) and the chainwheel (6) are inclined at the same angle (α) relative to the horizontal, **characterised in that** the sheet conveying module (12) comprises a sheet conveying device (13) and a sheet guiding cylinder (14), the connecting line of which is turned through a (second) angle (β) relative to the said sheet conveying device (13) in such a manner that the sheet can be transferred from the sheet conveying module (12) to a second level (18) higher relative to the first level and can be handed over at an angle (α) to the delivery unit (5), which can be arranged to be elevated for matching to the second level (18).

2. Sheet-processing machine according to claim 1, **characterised in that** the sheet conveying module (12) comprises a sheet conveying device (13), downstream of which a first sheet guide cylinder (14) is arranged in sheet conveying direction.

3. Sheet-processing machine according to claim 2, **characterised in that** the sheet conveying device (13) is constructed as a sheet guide drum.

4. Sheet-processing machine according to claim 2, **characterised in that** a first chain conveyor system is provided as sheet conveying device (13).

5. Sheet-processing machine according to claim 1, **characterised in that** the delivery unit (5) comprises a second sheet guide cylinder (15), downstream of which a second chain conveyor system is arranged in sheet running direction.

6. Sheet-processing machine according to claim 5, **characterised in that** a delivery printing mechanism / coating mechanism (21) is provided as second sheet guide cylinder (15) of the printing cylinders.

7. Sheet-processing machine according to one of the preceding claims, **characterised in that** a drying device, a powder device, a suction device, a punching device, a perforating device, a numbering device, a cutting device, a grooving device or a quality monitoring device is associated with the sheet conveying module (12)

8. Sheet-processing machine according to one of the preceding claims, **characterised in that** a frame elevating means (16) able to be arranged below the delivery unit is provided for matching to the second level (18).

9. Sheet-processing machine according to one of the preceding claims, **characterised in that** the delivery unit (5) is constructed to be adjustable in height for matching to the first or second level (17, 18).

## Revendications

1. Machine de traitement de feuilles, notamment machine d'impression de feuilles comportant au moins un groupe d'impression et/ou de vernissage (1), un module de transfert de feuilles (2) et une réception (5) empilant les feuilles imprimées et/ou vernies dans une chambre d'empilage et comportant une roue à chaîne (6), la réception (5) étant reliée à au moins un groupe d'impression/ou de vernissage (1), de façon qu'au moins ce groupe d'impression/ou de vernissage (1) transfère les feuilles à un premier niveau (17) à la réception (5) correspondante, le module de transfert de feuilles (12) pouvant être interposé au choix entre la réception (5) et le groupe d'impression/ou de vernissage (1) et
en position assemblée, les lignes de liaison des cylindres de transfert de feuilles, qui coopèrent et se succèdent dans la direction de transfert des feuilles du groupe d'impression/ou de vernissage (1) et entre les cylindres de guidage de feuilles, successifs, du groupe d'impression/ou de vernissage (1) et la roue à chaîne (6), sont inclinées suivant le même angle (α) par rapport à la direction horizontale,
**caractérisée en ce que**
le module de transfert de feuilles (12) comporte une installation de transfert de feuilles (13) et un cylindre de guidage de feuilles (14) dont la ligne de liaison est tournée d'un (second) angle (β) par rapport à la direction de transfert de feuilles (13) de façon à transférer les feuilles du module de transfert de feuilles (12) vers un second niveau (18) plus haut que le premier niveau et suivant un angle (α) vers la réception (5) installée en position relevée pour s'adapter au second niveau (18).

2. Machine de traitement de feuilles selon la revendication 1,
**caractérisée en ce que**
le module de transfert de feuilles (12) comporte une installation de transfert de feuilles (13) suivie par un premier cylindre de guidage de feuilles (14) dans le sens du transfert des feuilles.

3. Machine de traitement de feuilles selon la revendication 2,
**caractérisée en ce que**
l'installation de transfert de feuilles (13) est en forme de tambour de guidage de feuilles.

4. Machine de traitement de feuilles selon la revendication 2,
**caractérisée en ce que**
l'installation de transfert de feuilles (13) est un premier système de transfert à chaîne.

5. Machine de traitement de feuilles selon la revendication 1,
**caractérisée en ce que**
la réception (5) comprend un second cylindre de guidage de feuilles (15) suivi d'un second système de chaîne de transfert dans la direction de défilement des feuilles.

6. Machine de traitement de feuilles selon la revendication 5,
**caractérisée en ce que**
le second cylindre de guidage de feuilles (15) est le cylindre de pression d'un groupe d'impression de sortie/ de vernissage (21).

7. Machine de traitement de feuilles selon l'une des revendications précédentes,
**caractérisée en ce qu'**
au module de transfert de feuilles (12) est associée une installation de séchage, une installation de poudrage, une installation de massicotage, une installation de perforation, une installation de numérisation, une installation de coupe, une installation de rainurage et une installation de surveillance de qualité.

8. Machine de traitement de feuilles selon l'une des revendications précédentes,
**caractérisée par**
un relevage de bâti (16) prévu sous le margeur pour s'adapter au second niveau (18).

9. Machine de traitement de feuilles selon l'une des revendications précédentes,
**caractérisée en ce que**
la réception (5) est réglable en hauteur pour s'adapter à un premier ou à un second niveau (17, 18).
